# EUROPÄISCHE PATENTSCHRIFT

(11) **EP 1 200 938 B1**
(45) Veröffentlichungstag und Bekanntmachung des Hinweises auf die Patenterteilung: **14.12.2005**
(21) Anmeldenummer: 00954382.8
(22) Anmeldetag: 25.07.2000
(51) Int. Cl.: G07B 15/00

(54) **KONTROLLEINHEIT ZUR ÜBERPRÜFUNG DES ORDNUNGSGEMÄSSEN BETRIEBS VON FAHRZEUGSEITIGEN MAUTGERÄTEN**
CONTROL UNIT FOR VERIFYING PROPER FUNCTIONING OF TOLL DEVICES INSTALLED IN VEHICLES
UNITE DE CONTROLE PERMETTANT DE VERIFIER QUE DES APPAREILS DE PEAGE MONTES DANS DES VEHICULES FONCTIONNENT CORRECTEMENT

(30) Priorität: 04.08.1999 DE 19937070
(43) Veröffentlichungstag der Anmeldung: 02.05.2002
(73) Patentinhaber: Vodafone Holding GmbH, 40213 Düsseldorf (DE); Widl, Andreas, 81667 München (DE); Barker, Ronald, 81379 München (DE); Hertle, Jochen, 85521 Ottobrunn (DE)
(72) Erfinder: WIDL,Dipl.-Phys. Andreas, D-81667 München (DE); BARKER, Dr. phil. Ronald, D-81379 München (DE); HERTLE, Dr.rer. nat. Jochen, D-85521 Ottobrunn (DE)
(74) Vertreter: Meissner, Peter E.
(86) Internationale Anmeldenummer: PCT/DE2000/002488
(87) Internationale Veröffentlichungsnummer: WO 2001/011572

(56) Entgegenhaltungen:
- EP-A- 0 802 509
- WO-A-99/33027
- DE-A- 4 344 433
- DE-A- 4 427 392
- GB-A- 2 295 476
- US-A- 5 857 152
- US-A- 5 859 415

## Beschreibung

Die Erfindung betrifft eine Kontrolleinheit zur Überprüfung des ordnungsgemäßen Betriebs von fahrzeugseitigen Mautgeräten im Rahmen eines elektronischen Mauterhebungssystems für Fahrzeuge in einem gebührenpflichtigen Wegstreckennetz.

Aus der DE 43 10 099 A1 ist ein System zur Abrechnung der Nutzungsgebühren für ein gebührenpflichtiges Wegstreckennetz bekannt, das elektronische Mautgeräte vorsieht, die in den das Wegstreckennetz befahrenden Fahrzeugen installiert sind. Diese Mautgeräte verfügen über eine Einrichtung zur genauen Bestimmung der aktuellen geographischen Position mittels der von einem Navigationssatellitensystem (z.B. GPS) ausgesandten Signale und über eine in einem Speicher zugreifbare digitale Landkarte für das gebührenpflichtige Wegstreckennetz. Mit diesen Einrichtungen kann das Mautgerät ermitteln, ob und gegebenenfalls welche gebührenpflichtigen Wegstrecken vom jeweiligen Fahrzeug gerade benutzt werden. Weiterhin verfügt jedes Mautgerät auch über einen Speicher mit Tarifdaten, so dass es die fälligen Mautbeträge selbstständig berechnen kann. Bei diesem bekannten System ist zur Gewährleistung einer absoluten Anonymität für die Benutzer des Wegstreckennetzes vorgesehen, dass die ermittelten Mautbeträge im Mautgerät selbst von einer in das Gerät eingeführten vorbezahlten Wertguthabenkarte (z.B. Chipkarte) ähnlich wie bei einer Telefonkarte abgebucht werden.

Ein ähnliches Nutzungsgebührenabrechnungssystem ist aus der EP 0 741 891 B1 bekannt, das sich von dem zuvor geschilderten System dadurch unterscheidet, dass die ermittelten Mautbeträge nicht im Mautgerät von einer Wertkarte abgebucht werden, sondern per digitalem Mobilfunk an eine Zentrale weitergemeldet werden, die die Weiterbelastung an den Benutzer des Wegstreckennetzes vornimmt.

Verfahrensbedingt sind bei derartigen elektronischen Mautsystemen, die den Vorteil haben, praktisch keiner speziellen straßenseitig installierten Infrastruktur zu bedürfen, die Missbrauchsmöglichkeiten im Vergleich zu einem herkömmlichen Mautsystem mit ortsfest installierten Zahlstationen zur Entrichtung der Mautbeträge auf den jeweiligen Straßen bedeutend größer. Daher sind effektive Kontrollen unumgänglich.

Das Dokument WO 99/33027 beschreibt eine Straßenseitig installierbare Kontrolleinheit gemäß dem Oberbegriff des Anspruchs 1.

Aufgabe der Erfindung ist es, eine Kontrolleinheit vorzuschlagen, mit der eine besonders effektive und sichere Kontrolle von Fahrzeugen mit elektronischem Mautgerät hinsichtlich dessen ordnungsgemäßen Betriebs bei möglichst geringem Aufwand durchführbar ist.

Die erfindungsgemäße Kontrolleinheit ist durch die Merkmale des Patentanspruchs 1 gekennzeichnet und durch die Merkmale der abhängigen Unteransprüche in vorteilhafter Weise ausgestaltbar.

Die zu überprüfenden Fahrzeuge weisen jeweils ein elektronisches Mautgerät auf, das mit Einrichtungen zur drahtlosen Kommunikation per Mobilfunk und zur Bestimmung der eigenen geographischen Position (z.B. GPS-Empfänger) versehen ist. Über die Mobilfunkeinrichtung kann das Mautgerät mit einer Rechnerzentrale kommunizieren, um Daten zur Abrechnung der Mautbeträge auszutauschen. Die erfindungsgemäße straßenseitig installierbare oder installierte Kontrolleinrichtung verfügt über ein Kommunikationsgerät, das ebenfalls für eine drahtlose Kommunikation eingerichtet ist und darüber hinaus wie das Mautgerät auch über eine Einrichtung zur Bestimmung der eigenen geographischen Position verfügt. Weiterhin ist die Kontrolleinheit in an sich bekannter Weise mit einer Kamera zur Erzeugung beweissichernder Aufnahmen von passierenden Fahrzeugen ausgestattet.

Erfindungsgemäß ist vorgesehen, dass die Kontrolleinheit ihrerseits mit der Kommunikationseinrichtung der Mautgeräte passierender Fahrzeuge kommuniziert.

Dies erfolgt vorzugsweise mittels GSM-Mobilfunk in einer GSM-Mikrozelle. Eine andere hierfür besonders zweckmäßige Übertragungstechnik ist in der Funkübertragung bei einer Frequenz von 2,45 GHz (Bluetooth) oder einer Frequenz von 5,8 GHz (DSRC = Dedicated Short Range Communication) zu sehen. Zweck der Kommunikationsaufnahme mit dem passierenden Mautgerät ist es zunächst, die Identität des jeweiligen fahrzeugseitigen Mautgeräts zu ermitteln. Die Mautgeräte sind mit einer eindeutigen Kennung versehen, so dass leicht überprüft werden kann, ob es sich überhaupt um ein zugelassenes Mautgerät oder eventuell ein nicht autorisiertes Gerät handelt. Weiterer Zweck der Kommunikation ist es, im Mautgerät gespeicherte Mautdaten einschließlich der aktuellen Positionsbestimmungsdaten des Mautgeräts auszulesen und an die Kontrolleinheit zu übertragen. Diese Daten werden in der Kontrolleinheit auf Plausibilität überprüft. Hierzu kann die Kontrolleinheit auch Daten heranziehen, die sie mittels ihres Kommunikationsgeräts von der Rechnerzentrale abruft, welche ihrerseits fortlaufend von den Mautgeräten Daten zur Mautabrechnung erhält. Dadurch lässt sich die Sicherheit der überprüfungsmaßnahmen erheblich steigern.

Außer der Plausibilitätsüberprüfung der Mautdaten ist es auch wichtig, eine genaue Feststellung der Position des jeweils kontrollierten Fahrzeugs anhand der ausgelesenen Positionsbestimmungsdaten (z.B. GPS) vorzunehmen, um insbesondere bei mehrspurigen Straßen, die in erster Linie für eine Mautabrechnung in Frage kommen, keine fehlerhafte Zuordnung zu den überprüften Fahrzeugen zuzulassen, wenn beispielsweise Fahrzeuge dicht nebeneinander oder hintereinander fahren. Hierzu können insbesondere auch die Positionsbestimmungsdaten der Positionsbestimmungseinrichtung der Kontrolleinheit mit herangezogen werden. Anhand eines Vergleichs der eigenen Positionsbestimmungsdaten mit den übermittelten Daten kann eine exakte Zuordnung gewährleistet werden. Besonders vorteilhaft ist es in diesem Zusammenhang, die Positionsermittlung unter Berücksichtigung von Korrekturdaten (z.B. DGPS) vorzunehmen.

Wenn die von der Kontrolleinheit durchgeführten Prüfungen keine Bestätigung eines ordnungsgemäßen Betriebs des Mautgeräts ergeben, sieht die Erfindung vor, dass in an sich bekannter Weise eine beweissichemde Aufnahme gemacht wird, auf der das Nummernschild des überprüften Fahrzeugs erkennbar ist. Hierzu verfügt die Kontrolleinheit über die bereits erwähnte Kamera und einen Speicher zur Ablage der Bildinformationen. Ein negatives Prüfungsergebnis kommt regelmäßig dann zu Stande, wenn das fahrzeugseitige Mautgerät gar nicht in Betrieb ist oder beispielsweise auch dann, wenn das Mautgerät erst unmittelbar vor Erreichen der Kontrolleinheit eingeschaltet wurde, was daran erkennbar ist, dass mit der Rechnerzentrale noch keine plausiblen Mautinformationen ausgetauscht wurden.

Im Hinblick auf die Anfertigung beweissichemder Aufnahmen kann es zweckmäßig sein, diese grundsätzlich von allen kontrollierten Fahrzeugen zu machen und zu speichern, aber regelmäßig wieder zu löschen, wenn die Jberprüfung des jeweiligen Mautgeräts keine Hinweise auf einen nicht ordnungsgemäßen Betrieb ergeben hat. Auf diese Weise wird eine zeitliche Entkopplung der Jberprüfung und der Anfertigung der Aufnahmen ermöglicht.

Weiterhin ist es vorteilhaft, die Kontrolleinheit auf eine automatische Auswertung des jeweils aufgenommenen Nummernschildes mittels Optical Charakter Recognition (OCR) einzurichten, so dass beispielsweise auf sehr einfache Weise eine identifizierende Information an Polizeikräfte übermittelt werden kann, um einen "Schwarzfahrer" unverzüglich zur Rechenschaft ziehen zu können.

Erfindungsgemäß ist ferner vorgesehen, dass die Kontrolleinheit Informationen über den Kontrollvorgang an das Mautgerät des kontrollierten Fahrzeugs zur Speicherung übermittelt.

Die erfindungsgemäße Kontrolleinheit kann beispielsweise stationär, d.h. an einem festen Ort installiert sein. Besonders vorteilhaft ist jedoch eine Ausbildung der Kontrolleinheit als mobiles oder transportables Gerät, das leicht auf- und abbaubar ist und somit an beliebigen Stellen einsetzbar ist (z.B. montiert in einem Einsatzfahrzeug). Dies ermöglicht einerseits überraschende Kontrollen und lässt andererseits eine Reduzierung der Zahl der für eine effektive Kontrolle erforderlichen Kontrolleinheiten in dem jeweiligen mautpflichtigen Wegstreckennetz zu.

Nachfolgend wird die Erfindung anhand des in der einzigen Figur dargestellten schematischen Ausführungsbeispiels näher erläutert.

Die Figur zeigt ein Fahrzeug 9 mit einem Nummerschild 10, das mit einem Mautgerät 2 ausgestattet ist. Dieses Mautgerät 2 verfügt über eine Kommunikationseinrichtung 3 sowie eine Positionsbestimmungseinrichtung 4 in Form eines GPS-Empfängers. Bei der Benutzung eines mautpflichtigen Wegstreckenteils übermittelt das Mautgerät 2 mittels Mobilfunk Daten zur Abrechnung der Mautbeträge an eine Rechnerzentrale 8. Mit dem Bezugszeichen 1 ist eine straßenseitig installierte Kontrolleinheit bezeichnet, die ihrerseits über ein Kommunikationsgerät 5 verfügt, das in entsprechender Weise wie das Mautgerät 2 mit einer Positionsbestimmungseinrichtung 6 in Form eines GPS-Empfängers ausgestattet ist. Ferner verfügt die Kontrolleinheit 1 über eine elektronische Kamera 7, die beweissichemde Aufnahmen von dem jeweils kontrollierten Fahrzeug 9 mit dessen Nummernschild 10 machen kann. Die Bildinformationen können in einem Speicher 11 des Kommunikationsgeräts abgelegt werden.

Bei ordnungsgemäßem Betrieb des Mautgeräts 2 übermittelt dieses regelmäßig Daten zur Abrechnung der Mautbeträge an die Rechnerzentrale 8. Wenn nun ein Fahrzeug, das die Kontrolleinheit passiert, überprüft werden soll, sendet das Kommunikationsgerät 5 der Kontrolleinheit 1 beispielsweise auf der Frequenz 2,45 GHz ein entsprechendes Aufforderungssignal an das Mautgerät 2 des passierenden Fahrzeugs 9. Wenn keine Antwort von dem Mautgerät 2 erfolgt, wird automatisch eine beweissichemde Aufnahme mit dem Nummernschild 10 von der Kamera 7 angefertigt. Wenn jedoch das Mautgerät 2 die angeforderten Daten, die sich auf die Identität des Mautgeräts 2 sowie die im Mautgerät 2 gespeicherten Mautdaten und die aktuellen Positionsbestimmungsdaten beziehen, liefert, werden diese Daten einer Plausibilitätsüberprüfung unterzogen. Hierzu werden von der Rechnerzentrale 8 durch die Kontrolleinheit 1 Daten abgefragt, die dort über den aktuellen Betrieb des Mautgeräts 2 vorliegen. Wenn die Plausibilitätskontrolle nicht zu einem zufriedenstellenden Ergebnis führt, wird wie im Falle eines abgeschalteten Mautgeräts 2 eine beweissichernde Aufnahme gemacht.

Mit der vorliegenden Erfindung wird eine Kontrolleinheit zur Verfügung gestellt, die bei einem voll elektronischen und daher papierfosen Mautabrechnungssystem dennoch eine sehr effektive Kontrolle des ordnungsgemäßen Betriebs der in den Fahrzeugen eingesetzten Mautgeräte gewährleistet. Der hierzu erforderliche gerätetechnische und personelle Aufwand ist sehr gering.

Vorzugsweise findet diese Kontrolleinheit Verwendung im Rahmen eines elektronischen Mauterhebungssystems, bei dem die Gebührenerhebung durch eine Rechnerzentrale vorgenommen wird, die mit den jeweiligen Mautgeräten in den Fahrzeugen auf drahtlosem Wege kommuniziert.

## Patentansprüche

1. Straßenseitig installierbare Kontrolleinheit (1) zur Überprüfung des ordnungsgemäßen Betriebs von fahrzeugseitigen Mautgeräten (2), die jeweils mit Einrichtungen zur Kommunikation (3) per Mobilfunk und zur Bestimmung (4) der eigenen geographischen Position, wie z.B. GPS, ausgestattet sind,
mit einem Kommunikationsgerät (5), das entsprechend den fahrzeugseitigen Mautgeräten (2) ebenfalls über eine Einrichtung (6) zur Bestimmung der geographischen Position verfügt,
und mit einer Kamera (7) zur Erzeugung beweissichemder Aufnahmen von passierenden Fahrzeugen (9), wobei die Kontrolleinheit (1)
- jeweils mit der Kommunikationseinrichtung (3) passierender Fahrzeuge (9) kommuniziert,
- eine Identifizierung des jeweiligen fahrzeugseitigen Mautgeräts (2) vornimmt, gespeicherte Mautdaten und aktuelle Positionsbestimmungsdaten aus dem Mautgerät (2) ausliest,
- die Mautdaten und die Positionsbestimmungsdaten auf Plausibilität überprüft,
- die genaue Position des jeweils kontrollierten Fahrzeugs (9) anhand der ausgelesenen Positionsbestimmungsdaten, wie z.B. GPSI, ermittelt und in einem Speicher (11) speichert,
- und von den Fahrzeugen (9), deren Überprüfung keine Bestätigung eines ordnungsgemäßen Betriebs des Mautgeräts (2) ergeben hat, eine Aufnahme mit dem Nummernschild (10) des jeweiligen Fahrzeugs (9) macht und speichert,
**dadurch gekennzeichnet,**
**dass** die Kontrolleinheit (1) Informationen über den Kontrollvorgang an das Mautgerät (2) zur Speicherung übermittelt und
**dass** die Kontrolleinheit (1) bei der Überprüfung der Maütdaten und der aktuellen Positionsbestimmüngsdaten auf Plaüsibilität Daten heranzieht, die sie von einer Rechnerzentrale (8) abfragt.

2. Kontrolleinheit nach Anspruch 1,
**dadurch gekennzeichnet,**
**dass** die Position des kontrollierten Fahrzeugs (9) unter Berücksichtigung von Korrekturdaten, wie z.B. DGPS, ermittelt wird.

3. Kontrolleinheit nach einem der Ansprüche 1 bis 2,
**dadurch gekennzeichnet,**
**daß** die Kommunikation zwischen den fahrzeugseitigen Mautgeräten (2) und der Kontrolleinheit (1) mittels GSM-Mobilfunk in einer GSM-Mikrozelle vorgenommen wird.

4. Kontrolleinheit nach einem der Ansprüche 1 bis 2,
**dadurch gekennzeichnet,**
**daß** die Kommunikation zwischen den fahrzeugseitigen Mautgeräten (2) und der Kontrolleinheit (1) mittels Funkübertragung bei einer Frequenz von 2,45 GHz , d.h. Bluetooth, oder einer Frequenz von 5,8 GHz, d.h. DSRC, vorgenommen wird.

5. Kontrolleinheit nach einem der Ansprüche 1 bis 4,
**dadurch gekennzeichnet,**
**daß** die Kontrolleinheit (1) auf eine Kommunikation mit einer Rechnerzentrale (8) eingerichtet ist, die die Abrechnung der Mautbeträge aufgrund von Daten vornimmt, welche von den Mautgeräten (2) an die Rechnerzentrale (8) übermittelt werden.

6. Kontrolleinheit nach einem der Ansprüche 1 bis 5,
**dadurch gekennzeichnet,**
**daß** die Kontrolleinheit regelmäßig Aufnahmen von den kontrollierten Fahrzeugen (9) macht und speichert und die gespeicherten Aufnahmen jeweils wieder löscht, wenn die Überprüfung des jeweiligen Mautgeräts (2) einen ordnungsgemäßen Betrieb ergeben hat.

7. Kontrolleinheit nach einem der Ansprüche 1 bis 6,
**dadurch gekennzeichnet,**
**daß** die Kontrolleinheit (1) auf eine automatische Auswertung des jeweils aufgenommenen Nummernschildes (10) mittels Optical Character Recognition eingerichtet ist.

8. Kontrolleinheit nach einem der Ansprüche 1 bis 7,
**dadurch gekennzeichnet,**
**daß** die Kontrolleinheit (1) als mobiles oder portables Gerät ausgebildet ist.

## Claims

1. Control unit (1) installed by the roadside for verifying the correct operation of toll devices (2) installed in vehicles, each of which toll devices is fitted with equipment for communicating (3) by mobile telephony and for establishing (4) its own geographical position, such as GPS,
with a communications device (5) which, in the same way as the toll devices (2) in the vehicles, likewise has equipment (6) for establishing its geographical position,
and with a camera (7) for producing photographs of passing vehicles (9) for the preservation of evidence, wherein the control unit (1)
- communicates in each case with the communications equipment (3) of passing vehicles (9),
- carries out an identification of each toll device (2) installed in a vehicle, reads out stored toll data and current position indication data from the toll device (2),
- checks the toll data and position indication data for plausibility,
- establishes, on the basis of the read-out position indication data such as GPS, the precise location of each vehicle (9) being monitored, and stores it in a memory unit (11),
- and, for vehicles for which the verification process has not produced confirmation of the correct operation of the toll device (2), takes and stores a photograph of the number plate (10) of each vehicle (9),
**characterised in that**
the control unit (1) transmits information about the control procedure to the toll device (2) for storage and
**in that** the control unit (1), when verifying the plausibility of the toll data and current position indication data, refers to data which it requests from a computer centre (8).

2. Control unit as in claim 1,
**characterised in that**
the position of the vehicle (9) that is being monitored is established by taking into account correction data such as GPS.

3. Control unit as in one of claims 1 to 2,
**characterised in that**
communications between the toll devices (2) installed in vehicles and the control unit (1) are effected by means of GSM mobile telephony in a GSM microcell.

4. Control unit as in one of claims 1 to 2,
**characterised in that**
communications between the toll devices (2) installed in vehicles and the control unit (1) are effected by means of radio transmission at a frequency of 2.45 GHz, i.e. Bluetooth, or at a frequency of 5.8 GHz, i.e. DSRC.

5. Control unit as in one of claims 1 to 4,
**characterised in that**
the control unit (1) is set to communicate with a computer centre (8), which carries out the calculation of the toll amounts on the basis of data transmitted from the toll devices (2) to the computer centre (8).

6. Control unit as in one of claims 1 to 5,
**characterised in that**
the control unit regularly takes and stores photographs of the vehicles (9) being monitored, and deletes the stored photographs in each case when the monitoring of the relevant toll device (2) reveals that its operation is correct.

7. Control unit as in one of claims 1 to 6,
**characterised in that**
the control unit (1) is set to automatically evaluate, by means of optical character recognition, each number plate that has been photographed.

8. Control unit as in one of claims 1 to 7,
**characterised in that**
the control unit (1) is in the form of a mobile or portable device.

## Revendications

1. Unité de contrôle (1) pouvant être installée côté route et destinée à vérifier le fonctionnement régulier des appareils de péage côté véhicules (2), lesquels sont tous équipés de dispositifs de communication (3) par radiotéléphonie mobile et de détermination (4) de la position géographique du véhicule, comme par ex. un GPS, l'unité de contrôle comportant un appareil de communication (5), qui dispose également, à l'instar des appareils de péage côté véhicules (2), d'un dispositif (6) de détermination de la position géographique, et un appareil photographique (7) destiné à produire des clichés ayant valeur de preuve des véhicules qui passent (9), l'unité de contrôle (1)
- communiquant avec le dispositif de communication (3) des véhicules qui passent (9),
- procédant à une identification de l'appareil de péage côté véhicule (2), lisant les données de péage mémorisées et les données de détermination de position actuelles à partir de l'appareil de péage (2),
- vérifiant la plausibilité des données de péage et des données de détermination de position,
- déterminant la position exacte du véhicule contrôlé (9) à l'aide des données de détermination de position lues, comme par ex. GPS, et l'enregistrant dans une mémoire (11),
- et prenant et enregistrant un cliché de la plaque d'immatriculation (10) du véhicule (9) dont la vérification n'a pas confirmé un fonctionnement régulier de l'appareil de péage (2),
**caractérisée en ce que** l'unité de contrôle (1) transmet des informations par le biais du processus de contrôle à l'appareil de péage (2) pour mémorisation et **en ce que** l'unité de contrôle (1), lors de la vérification de la plausibilité des données de péage et des données de détermination de position actuelles, fait appel à des données qu'elle demande à un centre de calcul (8).

2. Unité de contrôle selon la revendication 1,
**caractérisé en ce que** la position du véhicule contrôlé (9) est déterminée en tenant compte de données de correction, comme par ex. DGPS.

3. Unité de contrôle selon l'une des revendications 1 ou 2,
**caractérisée en ce que** la communication entre les appareils de péage côté véhicules (2) et l'unité de contrôle (1) est effectuée par radiotéléphonie mobile GSM dans une micro-cellule GSM.

4. Unité de contrôle selon l'une des revendications 1 ou 2,
**caractérisée en ce que** la communication entre les appareils de péage côté véhicules (2) et l'unité de contrôle (1) est effectuée par transmission radio à une fréquence de 2,45 GHz, c'est-à-dire Bluetooth, ou à une fréquence de 5,8 GHz, c'est-à-dire DSRC.

5. Unité de contrôle selon l'une des revendications 1 à 4,
**caractérisée en ce que** l'unité de contrôle (1) est conçue pour une communication avec un centre de calcul (8) qui procède à la comptabilisation des sommes de péage à l'appui des données transmises par les appareils de péage (2) au centre de calcul (8).

6. Unité de contrôle selon l'une des revendications 1 à 5,
**caractérisée en ce que** l'unité de contrôlé prend régulièrement des clichés des véhicules contrôlés (9) et les enregistre, puis efface les clichés mémorisés lorsque la vérification de l'appareil de péage concerné (2) a confirmé un fonctionnement régulier.

7. Unité de contrôle selon l'une des revendications 1 à 6,
**caractérisée en ce que** l'unité de contrôle (1) est conçue pour une analyse automatique de la plaque d'immatriculation enregistrée (10) au moyen d'une Optical Character Recognition.

8. Unité de contrôle selon l'une des revendications 1 à 7,
**caractérisée en ce que** l'unité de contrôle (1) est réalisée sous forme d'appareil mobile ou portable.
